# EUROPÄISCHE PATENTSCHRIFT

(11) **EP 1 959 792 B1**
(45) Veröffentlichungstag und Bekanntmachung des Hinweises auf die Patenterteilung: **18.02.2015**
(21) Anmeldenummer: 06817486.1
(22) Anmeldetag: 12.12.2006
(51) Int. Cl.: A47B 88/04

(54) **MÖBEL MIT WENIGSTENS EINEM ERSTEN UND EINEM ZWEITEN MÖBELTEIL**
PIECE OF FURNITURE HAVING AT LEAST A FIRST AND A SECOND FURNITURE PART
MEUBLE PRESENTANT AU MOINS DES PREMIERE ET DEUXIEME PARTIES DE MEUBLE

(30) Priorität: 15.12.2005 AT 20062005
(43) Veröffentlichungstag der Anmeldung: 27.08.2008
(73) Patentinhaber: Julius Blum GmbH, 6973 Höchst (AT)
(72) Erfinder: EMBACHER, Thomas, A-6923 Lauterach (AT)
(74) Vertreter: Hofinger, Stephan
(86) Internationale Anmeldenummer: PCT/AT2006/000511
(87) Internationale Veröffentlichungsnummer: WO 2007/068019

(56) Entgegenhaltungen:
- DE-U1-202004 019 738
- DE-U1-202005 002 433
- DE-U1-202005 006 724
- US-A1- 2006 082 267

## Beschreibung

Die Erfindung betrifft ein Möbel mit wenigstens einem ersten Möbelteil und einem zweiten Möbelteil, von denen das erste Möbelteil ortsfest und das zweite Möbelteil bewegbar an einem Möbelkorpus gelagert ist und die relativ zueinander bewegbar sind, und einer am ersten Möbelteil angeordneten, verriegelbaren Ausstoßvorrichtung zum Bewegen des bewegbaren Möbelteiles aus einer geschlossenen Endlage in eine Offenstellung sowie einem am zweiten Möbelteil angeordneten Eingriffselement, welches wenigstens in einem Abschnitt des Öffnungs-/Schließweges des bewegbaren Möbelteiles mit der Ausstoßvorrichtung in Eingriff steht.

Möbel mit einem bewegbaren Möbelteil und einer verriegelbaren Ausstoßvorrichtung zum Bewegen des bewegbaren Möbelteiles aus einer geschlossenen Endlage in eine Offenstellung sind an sich bekannt. Dabei ermöglicht die verriegelbare Ausstoßvorrichtung das Öffnen eines grifflosen bewegbaren Möbelteiles zumindest so weit, dass die Frontblende hintergriffen und die Schublade auch ohne Vorhandensein eines Griffbeschlages geöffnet werden kann. Das Entriegeln der Ausstoßvorrichtung kann dabei beispielsweise über einen Taster oder bei so genannten Touch-Latch-Beschlägen durch Ausüben eines Druckes auf die Frontblende in Schließrichtung des bewegbaren Möbelteiles erfolgen.

Um dabei den in der Schließstellung einer Schublade zwischen der Innenseite ihrer Frontblende und den vorderen Stirnflächen der Korpuswände eines Möbels bestehenden Frontspalte einstellen zu können, ist es aus der DE 20 2004 019 738 U1 weiters bekannt, das Gehäuse der als Touch-Latch-Mechanismus ausgebildeten Öffnungs- und Schließvorrichtung, die im Auszugsführungssystem integriert ist, in Längsrichtung verstellbar und in wählbaren Längseinstellungen fixierbar auszubilden.

Die Erfindung hat es sich zur Aufgabe gemacht, ein gattungsgemäßes Möbel zu schaffen, das zum Einen ein unkompliziertes Verändern des Frontspaltes ermöglicht und das zum Anderen über einen konstruktiv einfachen Justiermechanismus verfügt.

Erfindungsgemäß wird diese Aufgabe dadurch gelöst, dass das Eingriffselement gegenüber dem ersten Möbelteil vorzugsweise linear verstellbar am zweiten Möbelteil gelagert ist.

Dadurch, dass erfindungsgemäß nur mehr die Position des Eingriffselementes, das beispielsweise als Haken oder Zapfen ausgebildet sein kann, verändert werden muss, um **(weiter auf Seite 2 der** WO 2007/068019**)** den Frontspalt anzupassen, ergibt sich gegenüber dem Stand der Technik eine stabilere und einfacher zu justierende Konstruktion, da der Öffnungs- und Schließmechanismus, der insbesondere dann, wenn er als Touch-Latch-Mechanismus ausgebildet ist, für sich schon einer genauen Justierung bedarf, unverändert bleiben kann.

Wenn das erste Möbelteil ortsfest am Möbelkorpus gelagert ist, kann die Position des Eingriffselementes, das in diesem Fall am bewegbaren Möbelteil angeordnet ist, in einfacher Weise bei einer Offenstellung des bewegbaren Möbelteiles verändert werden, ohne dass das bewegbare Möbelteil aus dem Möbelkorpus herausgenommen werden muss.

Besonders einfach lässt sich die Position des Eingriffselementes dann verändern, wenn gemäß einem weiteren Ausführungsbeispiel der Erfindung das Eingriffselement mittels einer Verstelleinrichtung einstellbar verstellbar am zweiten Möbelteil gelagert ist, wobei es sich als günstig herausgestellt hat, wenn die Verstelleinrichtung ein am zweiten Möbelteil angeordnetes Gehäuse aufweist, in dem das Eingriffselement in Öffnungs-/Schließrichtung des bewegbaren Möbelteiles verschiebbar gelagert ist. Durch die Anordnung des Eingriffselementes in einem Gehäuse dient das Gehäuse quasi als Führung für das Eingriffselement, wodurch eine Lageveränderung des Eingriffselementes gegenüber dem ersten Möbelteil ohne Manipulation am zweiten Möbelteil erfolgen kann.

Gemäß einem bevorzugten Ausführungsbeispiel der Erfindung ist dabei vorgesehen, dass die vorzugsweise selbsthemmende Verstelleinrichtung zur Umwandlung einer Rotationsbewegung in eine Translationsbewegung ausgebildet ist, wobei ein drehbar gelagertes Betätigungselement, das eine spiralförmige Kulisse aufweist, mit dem linear bewegbaren Eingriffselement in Wirkverbindung steht, wobei es sich für einen einfachen Zugriff auf das Eingriffselement als günstig herausgestellt hat, wenn die Rotationsachse des Betätigungselementes mit der Bewegungsrichtung des Eingriffselementes einen im Wesentlichen rechten Winkel einschließt. Dadurch wird zum Einen eine komfortable Bedienung der Verstelleinrichtung ermöglicht und zum Anderen eine stufenlose Längenverstellung des Eingriffselements gewährleistet, die, wenn sie selbsthemmend ausgebildet ist, ohne weiteres Zutun in jeder einmal eingestellten Position verbleibt. Obwohl es grundsätzlich denkbar wäre, die verriegelbaren Ausstoßvorrichtung mittels eines gesonderten Tasters oder Druckknopfes zu lösen, sieht ein bevorzugtes, besonders benutzerfreundliches Ausführungsbeispiel der Erfindung vor, dass die verriegelbare Ausstoßvorrichtung als Touch-Latch Mechanismus ausgebildet ist.

Gemäß einer konstruktiv besonders einfachen Lösung ist dabei vorgesehen, dass die verriegelbare Ausstoßvorrichtung in einem Gehäuse angeordnet ist und ein im Gehäuse bewegbar gelagertes Aufnahmeelement, das zum Eingriff.mit dem am zweiten Möbelteil angeordneten Eingriffselement ausgebildet ist, aufweist, wobei es sich als günstig herausgestellt hat, wenn die Bewegungsrichtung des bewegbaren Aufnahmeelementes im Gehäuse mit der Öffnungs-/Schließrichtung des bewegbaren Möbelteiles einen Winkel größer null, vorzugsweise zwischen 2° und 15°, einschließt.

Anders ausgedrückt, ist das Aufnahmeelement der verriegelbaren Ausstoßvorrichtung in einer geraden, schräg verlaufenden Führungsbahn geführt, an deren einem Ende es in Eingriff mit dem Eingriffselement steht, während es am anderen gegenüberliegenden Ende außer Eingriff mit dem Eingriffselement ist. Auf diese Weise können kurven- bzw. herzförmige Führungskulissen, wie sie aus dem Stand der Technik bekannt sind und die erhöhten Materialverschleiß mit sich bringen, vermieden werden.

Weitere Einzelheiten und Vorteile der vorliegenden Erfindung werden anhand der Figurenbeschreibung unter Bezugnahme auf die in der Zeichnung dargestellten Ausführungsbeispiele im Folgenden näher erläutert. Darin zeigen die
- Fig. 1a bis 1c: eine Schrägansicht von oben, eine Schrägansicht von unten und eine Draufsicht auf ein erstes und ein zweites Möbelteil, die relativ zueinander bewegbar sind,
- Fig. 2a und 2b: in Unteransicht einen Teilabschnitt eines Möbels mit einer Schublade in zwei unterschiedlichen Stellungen,
- Fig. 3: das Ausführungsbeispiel gemäß Fig. 1 mit einem Werkzeug zum Verstellen des Eingriffselementes,
- Fig. 4: eine Schrägansicht von unten des Ausführungsbeispieles gemäß Fig. 3 mit befestigter Schublade, und
- Fig. 5a und 5b: die Verstelleinrichtung für das Eingriffselement in zwei unterschiedlichen Positionen des Eingriffselementes.

In den Fig. 1a bis 1c ist eine Ausziehführung 17 für eine Schublade dargestellt, die ein erstes Möbelteil 3 in Form einer Korpusschiene, ein zweites Möbelteil 4 in Form einer Ladenschiene und eine zwischen dem ersten Möbelteil 3 und dem zweiten Möbelteil 4 angeordnete Mittelschiene 15 umfasst. Die Ausziehführung 17 wird über das erste Möbelteil 3 ortsfest am nicht dargestellten Möbelkorpus montiert. Am ersten Möbelteil 3 ist über eine Montageplatte 12 (Fig. 1b) das Gehäuse 6 einer verriegelbaren Ausstoßvorrichtung 5 befestigt. Am zweiten Möbelteil 4, das gegenüber dem ersten Möbelteil 3 relativ bewegbar ist, ist ein Eingriffselement 8, das zum Eingriff mit dem Aufnahmeelement 7 (Fig. 1 c) der verriegelbaren Ausstoßvorrichtung 5 ausgebildet ist, angeordnet, derart, dass das Eingriffselement 8 im Gehäuse 10 einer Verstelleinrichtung 9 linear einstellbar verstellbar ist, und zwar über das Betätigungselement 11.

Die lineare Verstellbarkeit des Eingriffselementes 8 dient dazu, um den Frontspalt zwischen der Frontblende 18 der Schublade 13 und dem Möbelkorpus justieren zu können, wie dies in den Fig. 2a und 2b dargestellt ist.

Aus Fig. 2a ist ersichtlich, dass die Schublade 13 mit ihrer Frontblende 18 über eine Befestigungsvorrichtung 14 am zweiten bewegbaren Möbelteil 4 befestigt ist. Das zweite bewegbare Möbelteil 4 bildet beim gezeigten Ausführungsbeispiel die Ladenschiene, an der das Eingriffselement 8 im Gehäuse 10 der Verstelleinrichtung 9 linear bewegbar gelagert ist. Unter Zwischenschaltung der Mittelschiene 15 ist das zweite bewegbare Möbelteil 4 mit dem ersten Möbelteil 3 relativ zu diesem bewegbar verbunden. Das erste Möbelteil 3 wird beim gezeigten Ausführungsbeispiel von der Korpusschiene gebildet, die ortsfest am Möbelkorpus 2 des Möbels 1 angeordnet ist. Mittels einer Befestigungsplatte 12 ist die verriegelbare Ausstoßvorrichtung 5 am ersten Möbelteil 3 befestigt.

Um den Frontspalt zu verändern, wird wie in Fig. 3 und Fig. 4 dargestellt, das Betätigungselement 11 der Verstelleinrichtung 9 mittels eines geeigneten Werkzeuges 16, in diesem Fall einem Schraubenzieher, betätigt, wodurch die Position des Eingriffselementes 8 in Öffnungs-/Schließrichtung OR verändert wird. Ausgehend von der in Fig. 2a dargestellten Position wurde das Betätigungselement 11 der Verstelleinrichtung nach links gedreht, wodurch das Eingriffselement 8 ebenfalls nach links, d.h. weiter in das Gehäuse 10 der Verstelleinrichtung 9 hineinbewegt wurde (Fig. 2b). Durch diese Linearverstellung des Eingriffselementes 8 hat sich die relative Lage des zweiten, bewegbaren Möbelteiles 4 gegenüber dem ersten, ortsfesten Möbelteil 3 - bei Eingriff des Eingriffselementes 8 mit dem Aufnahmeelement 7 der verriegelbaren Ausstoßvorrichtung - verändert, sodass der in Fig. 2b gezeigte Frontspalte x' um das Maß der Linearbewegung des Eingriffselementes 8 kleiner ist als der in Fig. 2a gezeigte Frontspalte x. Im gleichen Maß hat sich der Abstand d des hinteren Endes der Schublade 13 vom hinteren Ende der Mittelschiene 15 auf den in Fig. 2b gezeigten Abstand d' verkürzt.

In den Fig. 5a und 5b ist im Detail die Verstelleinrichtung 9 in zwei unterschiedlichen Positionen des Eingriffselementes 8 dargestellt. Dabei ist das Eingriffselement 8 im Gehäuse 10 in Bewegungsrichtung L linear bewegbar gelagert und steht mit dem um seine Rotationsachse R drehbaren Betätigungselement 11 in Wirkverbindung. Das Betätigungselement 11 weist auf seiner dem Eingriffselement 8 zugewandten Seite eine spiralförmige Kulisse auf, die in eine am Eingriffselement 8 ausgebildete Verzahnung eingreift. Durch diese Anordnung wird eine Drehbewegung des Betätigungselementes 11 um seine Rotationsachse R in eine Translationsbewegung des Eingriffselementes 8 in Bewegungsrichtung L umgewandelt, wobei die Rotationsachse R mit der Bewegungsrichtung L beim dargestellten Ausführungsbeispiel einen im Wesentlichen rechten Winkel einschließt. Auf seiner der spiralförmigen Kulisse gegenüberliegenden Seite ist das Betätigungselement 11 zum Eingriff mit einem Werkzeug 16 ausgebildet.

Wird nun - ausgehend von der in Fig. 5a gezeigten Position - das Betätigungselement 11 mittels des Werkzeuges 16 um seine Rotationsachse R gedreht, bewegt sich das Eingriffselement 8 nach rechts weiter in das Gehäuse 10 der Verstelleinrichtung 9 hinein, wodurch sich der Abstand y zwischen dem Anschlag 19 des Eingriffselementes 8 und dem Gehäuse 10 (Fig. 5a) zu dem in Fig. 5b dargestellten Abstand y' verkleinert. Dabei entspricht das Maß, in dem sich der Abstand zwischen dem Anschlag 19 und dem Gehäuse 10 verändert, dem Maß, um den sich der Frontspalt zwischen der Frontblende 18 und dem Möbelkorpus 2 verändert.

Die Anordnung des Betätigungselementes 11 der Verstelleinrichtung 9 in einer zur Ebene des Eingriffselementes 8 schräg verlaufenden Ebene hat den Vorteil, dass die am Eingriffselement 8 ausgebildete Verzahnung die am Betätigungselement 11 ausgebildete spiralförmige Kulisse nicht verlassen kann, wodurch sich ein längerer Verstellweg für das Eingriffselement 8 in Bewegungsrichtung L ergibt.

Die dargestellten Ausführungsbeispiele einer Tiefenverstellung eines bewegbaren Möbelteils in Bezug auf den Möbelkorpus zur Justierung des Frontspaltes sind selbstverständlich nicht in einschränkendem Sinne zu verstehen, sondern eben nur einzelne Beispiele von zahlreichen Möglichkeiten, den Erfindungsgedanken eines Möbels mit einem Justiermechanismus für den Frontspalt zu realisieren.

## Patentansprüche

1. Möbel mit wenigstens einem ersten und einem zweiten Möbelteil, von denen des erste Möbelteil ortsfest und das zweite Möbelteil bewegbar am Möbelkorpus gelagert ist und die relativ zueinander bewegbar sind, und einer am ersten Möbelteil angeordneten, verriegelbaren Ausstoßvorrichtung zum Bewegen des bewegbaren Möbelteiles aus einer geschlossenen Endlage in eine Offenstellung sowie einem am zweiten Möbelteil angeordneten Eingriffselement, welches wenigstens in einem Abschnitt des Öffnungs-/ Schließweges des bewegbaren Möbelteiles mit der Ausstoßvorrichtung in Eingriff steht, **dadurch gekennzeichnet, dass** das Eingriffselement (8) gegenüber dem ersten Möbelteil (3) verstellbar vorzugsweise linear verstellbar, am zweiten Möbelteil (4) gelagert ist.

2. Möbel nach Anspruch 1, **dadurch gekennzeichnet, dass** das Eingriffselement (8) mittels einer Verstelleinrichtung (9) einstellbar verstellbar am zweiten Möbelteil (4) gelagert ist.

3. Möbel nach Anspruch 2, **dadurch gekennzeichnet, dass** die Verstelleinrichtung (9) ein am zweiten Möbelteil (4) angeordnetes Gehäuse (10) aufweist, in dem das Eingriffselement (8) in Öffnungs-/Schließrichtung (OR, SR) des bewegbaren Möbelteiles (3, 4) verschiebar gelagert ist.

4. Möbel nach Anspruch 2 oder 3, **dadurch gekennzeichnet, dass** die vorzugsweise selbsthemmende Verstelleinrichtung (9) zur Umwandlung einer Rotationsbewegung in eine Translationsbewegung ausgebildet ist, wobei ein drehbar gelagertes Betätigungselement (11), das eine spiralförmige Kulisse aufweist, mit dem linear bewegbaren Eingriffselement (8) in Wirkverbindung steht.

5. Möbelteil nach Anspruch 4, **dadurch gekennzeichnet, dass** die Rotationsachse (R) des Betätigungselementes (11) mit der Bewegungsrichtung (2) des Eingriffselementes (8) einen im Wesentlichen rechten Winkel einschließt.

6. Möbelteil nach einem der Ansprüche 1 bis 5, **dadurch gekennzeichnet, dass** die verriegelbare Ausstoßvorrichtung (5) als Touch-Latch Mechanismus ausgebildet ist.

7. Möbelteil nach einem der Ansprüche 1 bis 6, **dadurch gekennzeichnet, dass** die verriegelbare Ausstoßvorrichtung (5) in einem Gehäuse (6) angeordnet ist und ein im Gehäuse (6) bewegbar gelagertes Aufnahmeelement (7), das zum Eingriff mit dem am zweiten Möbelteil (4) angeordneten Eingriffselement (8) ausgebildet ist, aufweist.

8. Möbelteil nach Anspruch 7, **dadurch gekennzeichnet, dass** die Bewegungsrichtung des bewegbaren Aufnahmeelementes (7) im Gehäuse (6) mit der Öffnungs-/Schließrichtung (OR, SR) des bewegbaren Möbelteiles (3, 4) einen Winkel größer null, vorzugsweise zwischen 2° und 15°, einschließt.

## Claims

1. A furniture item having at least a first and a second furniture portion of which the first furniture portion is mounted stationarily and the second furniture portion is mounted movably to the furniture carcass and which are movable relative to each other, and a lockable ejection device arranged on the first furniture portion for moving the movable furniture portion out of a closed end position into an open position and an engagement element which is arranged on the second furniture portion and which at least in a part of the opening/closing path of the movable furniture portion is in engagement with the ejection device, **characterised in that** the engagement element (8) is mounted on the second furniture portion (4) displaceably with respect to the first furniture portion (3).

2. A furniture item as set forth in claim 1, **characterised in that** the engagement element (8) is mounted on the second furniture portion (4) adjustably displaceably by means of a displacement device (9).

3. A furniture item as set forth in claim 2, **characterised in that** the displacement device (9) has a housing (10) which is arranged on the second furniture portion (4) and in which the engagement element (8) is mounted displaceably in the opening/closing direction (OAR, SR) of the movable furniture portion (3, 4).

4. A furniture item as set forth in claim 2 or claim 3, **characterised in that** the preferably self-locking displacement device (9) is adapted to convert a rotary movement into a translatory movement, wherein a rotatably mounted actuating element (11) which has a spiral-shaped sliding guide is operatively connected to the linearly movable engagement element (8).

5. A furniture portion as set forth in claim 4, **characterised in that** the axis of rotation (R) of the actuating element (1) includes a substantially right angle with the direction of movement (2) of the engagement element (8).

6. A furniture portion as set forth in one of claims 1 through 5, **characterised in that** the lockable ejection device (5) is in the form of a touch-latch mechanism.

7. A furniture portion as set forth in one of claims 1 through 6, **characterised in that** the lockable ejection device (5) is arranged in a housing (6) and has a receiving element (7) which is mounted movably in the housing (6) and which is adapted for engagement with the engagement element (8) arranged on the second furniture portion (4).

8. A furniture portion as set forth in claim 7, **characterised in that** the direction of movement of the movable receiving element (7) in the housing (6) includes an angle of greater than zero, preferably between 2° and 15°, with the opening/closing direction (OR, SR) of the movable furniture portion (3, 4).

## Revendications

1. Meuble avec au moins une première et une deuxième partie de meuble, dont la première partie de meuble est logée de façon stationnaire et la deuxième partie de meuble est logée de façon mobile sur un corps de meuble et qui sont mobiles l'une par rapport à l'autre, et un dispositif éjecteur pouvant être verrouillé, disposé sur la première partie de meuble, pour déplacer la partie de meuble mobile d'une position finale fermée dans une position ouverte ainsi qu'un élément d'engagement disposé sur la deuxième partie de meuble, lequel est au moins en prise avec le dispositif éjecteur dans une section du trajet d'ouverture / de fermeture de la partie de meuble mobile, **caractérisé en ce que** l'élément d'engagement (8) est logé de façon déplaçable par rapport à la première partie de meuble (3), de préférence déplaçable linéairement, sur la deuxième partie de meuble (4).

2. Meuble selon la revendication 1, **caractérisé en ce que** l'élément d'engagement (8) est logé de façon déplaçable, en pouvant être réglé à l'aide d'un dispositif de réglage (9), sur la deuxième partie de meuble (4).

3. Meuble selon la revendication 2, **caractérisé en ce que** le dispositif de réglage (9) présente un boîtier (10) disposé sur la deuxième partie de meuble (4), dans lequel l'élément d'engagement (8) est logé de façon mobile dans le sens d'ouverture / de fermeture (OR, SR) de la partie de meuble mobile (3, 4).

4. Meuble selon la revendication 2 ou 3, **caractérisé en ce que** le dispositif de réglage de préférence autobloquant (9) est conçu pour transformer un mouvement de rotation en un mouvement de translation, dans lequel un élément d'actionnement (11) logé apte à pivoter, qui présente une coulisse en forme de spirale, est en liaison active avec l'élément d'engagement (8) mobile linéairement.

5. Partie de meuble selon la revendication 4, **caractérisée en ce que** l'axe de rotation (R) de l'élément d'actionnement (11) forme un angle essentiellement droit avec le sens de déplacement (2) de l'élément d'engagement (8).

6. Partie de meuble selon l'une des revendications 1 à 5, **caractérisée en ce que** le dispositif éjecteur pouvant être verrouillé (5) est conçu comme un mécanisme à loqueteau automatique.

7. Partie de meuble selon l'une des revendications 1 à 6, **caractérisée en ce que** le dispositif éjecteur pouvant être verrouillé (5) est disposé dans un boîtier (6) et présente un élément de logement (7) logé de façon mobile dans le boîtier (6), qui est conçu pour s'engager avec l'élément d'engagement (8) disposé sur la deuxième partie de meuble (4).

8. Partie de meuble selon la revendication 7, **caractérisée en ce que** la direction de déplacement de l'élément de logement mobile (7) dans le boîtier (6) forme avec la direction d'ouverture / de fermeture (OR, SR) de la partie de meuble mobile (3, 4), un angle supérieur à zéro, de préférence entre 2° et 15°,
